# EUROPÄISCHE PATENTSCHRIFT

(11) **EP 2 240 303 B1**
(45) Veröffentlichungstag und Bekanntmachung des Hinweises auf die Patenterteilung: **14.09.2016**
(21) Anmeldenummer: 08871757.4
(22) Anmeldetag: 05.12.2008
(51) Int. Cl.: B25F 5/00, B25F 5/02

(54) **SCHNITTSTELLENELEMENT, SCHNITTSTELLENELEMENTAUFNAHME SOWIE ELEKTROGERÄT**
INTERFACE ELEMENT, INTERFACE ELEMENT HOLDER AND ELECTRICAL APPLIANCE
ÉLÉMENT D'INTERFACE, LOGEMENT D'ÉLÉMENT D'INTERFACE ET APPAREIL ÉLECTRIQUE

(30) Priorität: 30.01.2008 DE 102008000188
(43) Veröffentlichungstag der Anmeldung: 20.10.2010
(73) Patentinhaber: Robert Bosch GmbH, 70442 Stuttgart (DE)
(72) Erfinder: REJMAN, Marcin, 71332 Waiblingen (DE)
(86) Internationale Anmeldenummer: PCT/EP2008/066851
(87) Internationale Veröffentlichungsnummer: WO 2009/095130

(56) Entgegenhaltungen:
- WO-A-00/65674
- WO-A1-2009/086806
- DE-A1- 10 040 893
- DE-A1- 10 318 947
- DE-A1-102004 032 790
- GB-A- 2 432 036
- JP-A- 10 296 660

## Beschreibung

### Stand der Technik

Die Erfindung betrifft ein Elektrogerät gemäß Anspruch 1.

Schnittstellenelemente, unter denen auch Schnittstellenbaugruppen zu subsumieren sind, werden für die unterschiedlichsten Funktionen in Elektrogeräten eingesetzt. Sie kommen überall dort zur Anwendung, wo zwei Teile, nämlich das Schnittstellenelement und eine Schnittstellenelementaufnahme aufeinander bzw. ineinander gebracht werden. Häufig handelt es sich bei einem Schnittstellenelement um einen Batteriefachdeckel zum Verschließen eines Batteriefachs (Schnittstellenelementaufnahme) eines Elektrogerätes oder um eine (elektrische) Schnittstelle zwischen einem Batteriefach und einem elektrischen Antrieb oder einer Elektronik. Derartige Schnittstellenelemente weisen üblicherweise elektrische Kontakte auf, die an dem aus Hartkunststoff ausgebildeten Schnittstellenelement, meist durch Umspritzen, festgelegt sind. Neben oder anstelle einer elektrischen Kontaktierung können bekannte Schnittstellenelemente die unterschiedlichsten Funktionen erfüllen und hierzu beispielsweise Kodierrippen, Führungsrippen, Anschlagsrippen, etc. aufweisen.

In der Praxis erfordern Schnittstellenpartner (Schnittstellenelement und Schnittstellenelementaufnahme) eine genaue Toleranzeinhaltung zueinander, um die Schnittstellenpartner relativ zueinander exakt positionieren zu können.

Bei bekannten Schnittstellenpartnern erfolgt die Positionierung entweder möglichst spielfrei oder mit einem definierten Spiel, also schwimmend. Bei der spielfreien Positionierung soll eine möglichst genaue Passung erreicht werden. Bei der schwimmenden Positionierung soll dem Schnittstellenelement hingegen die Möglichkeit gegeben werden, sich relativ zur Schnittstellenelementaufnahme zu bewegen, beispielsweise um Toleranzabweichungen auszugleichen oder Vibrationsverschiebungen zuzulassen. Bei der bekannten schwimmenden Positionierung besteht die Option, das Schnittstellenelement durch mechanische, aus starrem Material ausgebildete, Federelemente federnd zu gestalten, also eine schwimmende Lagerung mit Nennposition und Rückstellkräften zu realisieren. Alternativ ist eine nicht federnde, also frei schwimmende Positionierung der Schnittstellenpartner zueinander möglich.

Nachteilig bei schwimmend relativ zueinander positionierbaren Schnittstellenpartnern ist, dass diese in der Regel eine mangelnde Verschmutzungsresistenz aufweisen, wodurch die Relativverstellmöglichkeit zwischen den Schnittstellenpartnern im Laufe der Zeit verloren geht, mit dem Resultat, dass die Schnittstellenpartner ihre Funktion nicht mehr hinreichend erfüllen können. Bei einer festen, spielfreien Positionierung ist wiederum von Nachteil, dass überhaupt keine Anpassung der Schnittstellenpartner relativ zueinander möglich ist, sodass der Anwendungsbereich einer spielfreien Positionierung begrenzt ist.

Aus der DE 10 2004 032 790 A1 ist ein Schnittstellenelement nach dem Oberbegriff des Anspruchs 1 bekannt. Das Schnittstellenelement umfasst einen aus Kunststoff bestehenden Kontaktträger, der Gegenkontakte trägt, die mit Kontakten an einer Batterie einer Elektrohandwerkzeugmaschine zusammenwirken. Der Kontaktträger ist innerhalb des Gehäuses der Elektrohandwerkzeugmaschine horizontal sowie vertikal um ein gewisses Maß beweglich angeordnet. Hierzu können beispielsweise an den Außenseiten des Kontaktträgers angespritzte, elastische Rippen oder Noppen vorgesehen sein. Alternativ dazu können derartige elastische Rippen oder Noppen jedoch auch in der Gehäuseaufnahme der Elektrohandwerkzeugmaschine vorgesehen sein, so dass an dem Kontaktträger keine derartigen elastischen Elemente angeordnet werden müssen. Derartige angespritzte Rippen oder Noppen, insbesondere wenn diese eine relativ geringe Größe aufweisen, haben den Nachteil, dass diese bei einer dauerhaften Belastung leicht beschädigt werden können.

In WO 2008/086806 A1 ist ein Elektrowerkzeug mit einem Gehäuse beschrieben. Im Gehäuse befindet sich ein Elektromotor und eine an Aufnahmen im Gehäuse befestigte elektrische und/oder elektronische Baugruppe, beispielsweise ein elektrischer Schalter oder eine Elektronik. Zwischen den Aufnahmen im Gehäuse und der elektrischen und/oder elektronischen Baugruppe ist eine Vibrationskopplung angeordnet.

Allgemein haben sämtliche bekannten Schnittstellenpartner den Nachteil, dass stoßartige Belastungen von Hartkomponentenabschnitten aufgenommen werden, und, insbesondere bei dauerhafter Belastung, zu Bruch oder anderen Beschädigungen führen.

### Offenbarung der Erfindung

Ausgehend von dem dargestellten Stand der Technik liegt der Erfindung die Aufgabe zugrunde, ein Elektrogerät nach dem Oberbegriff des Anspruchs 1 derart weiterzubilden, dass dieses einerseits mechanisch besonders robust ausgebildet ist um Beschädigungen zu vermeiden, und andererseits eine exakte relative Positionierung für mit dem Schnittstellenelement zusammenwirkende Teile zu ermöglichen. Diese Aufgabe wird erfindungsgemäß bei einem Elektrogerät mit den Merkmalen des Anspruchs 1 gelöst. Vorteilhafte Weiterbildungen der Erfindung sind in den Unteransprüchen angegeben.

Der Erfindung liegt der Gedanke zugrunde, einen Positionierabschnitt aus einem elastischen Material vorzusehen,
(weiter auf Beschreibungsseite 4)
der ein Relativverschieben des Hartkomponentenabschnittes des Schnittstellenelementes relativ zur Schnittstellenelementaufnahme ermöglicht. Dabei liegt es im Rahmen der Erfindung, den Positionierabschnitt am Schnittstellenelement und/oder an der Schnittstellenelementaufnahme zu realisieren. Wesentlich ist es lediglich, dass der Positionierabschnitt aus einem elastischeren (weicheren) Material ausgebildet ist als der Hartkomponentenabschnitt des Schnittstellenelementes. Anders ausgedrückt besteht die Erfindung darin, zwischen dem Hartkomponentenabschnitt des Schnittstellenelementes und einem Hartkomponentenabschnitt der Schnittstellenelementaufnahme einen aus einem elastischen Material ausgebildeten Positionierabschnitt vorzusehen, der durch eigenes elastisches Verformen eine Relativbewegung zwischen den beiden Hartkomponentenabschnitten der Schnittstellenpartner zulässt. Durch die Ausbildung des Positionierabschnittes aus einem elastischen Material ist bevorzugt eine Relativbewegung des Hartkomponentenabschnittes des Schnittstellenelementes zur Schnittstellenelementaufnahme entlang sämtlicher Raumachsen möglich. Zusätzlich ermöglicht der elastische Positionierabschnitt mit Vorteil zusätzlich eine Verschwenkbewegung des Hartkomponentenabschnittes um mindestens eine, vorzugsweise um sämtliche drei, Raumachsen. Ein nach dem Konzept der Erfindung ausgebildetes Schnittstellenelement bzw. eine nach dem Konzept der Erfindung ausgebildete Schnittstellenelementaufnahme kombiniert ausschließlich die Vorteile einer spielfreien und einer schwimmenden Positionierung und vermeidet deren Nachteile. So ist zum einen eine exakte Relativpositionierung der Schnittstellenpartner zueinander möglich und gleichzeitig wird die Verschmutzungsresistenz erhöht. Anders ausgedrückt wird die Relativbewegungsfunktion des Positionierabschnittes durch über die Lebensdauer auftretende Verschmutzungen nicht eingeschränkt, da die Relativbewegung zwischen dem mindestens einen Hartkomponentenabschnitt des Schnittstellenelementes und dem mindestens einen Hartkomponentenabschnitt der Schnittstellenelementaufnahme nur durch eine (innere) Materialverformung des Positionierabschnittes und nicht durch eine gleitende Relativbewegung realisiert ist. Darüber hinaus wird eine erhöhte mechanische Festigkeit als bei spielfreier und gleitend schwimmender Positionierung realisiert. Ferner wird die mechanische Robustheit, insbesondere die Bruchfestigkeit, aufgrund der Stoßabsorptionsfunktion des Positionierabschnittes erhöht. Insbesondere wird durch den Positionierabschnitt ein verbessertes Dämpfungsverhalten realisiert. Hieraus wiederum resultiert eine verbesserte Vibrationsbeständigkeit als bei bekannten Positionierungen. Darüber hinaus ist die Passgenauigkeit im Vergleich zu bekannten schwimmenden Positionierungen optimiert. Ferner können die einzuhaltenden Toleranzgrenzen aufgrund der Ausbildung des Positionierabschnittes aus einem elastischen Material vergrößert werden.

Bei der Auslegung des Positionierabschnittes ist darauf zu achten, dass sich die Kennlinien des elastischen Materials im Vergleich zu Federelementen höchst unlinear ausfallen, d.h. es werden geringe Rückstellkräfte nahe der neutralen Stellung und relativ hohe Rückstellkräfte am Ende des Relativverschiebungsweges erreicht.

Unter einem Schnittstellenelement im Sinne der Erfindung werden sämtliche Bauteile oder Baugruppen verstanden, die eine funktionelle Schnittstelle zwischen zwei Funktionselementen des Elektrogerätes erfüllen. Bevorzugt handelt es sich bei dem Schnittstellenelement, wie später noch erläutert werden wird, um ein elektrisches Schnittstellenelement mit einem elektrischen Kontakt zum Herstellen einer elektrischen Verbindung zwischen einem Batterie- und/oder Akkumulatorfach und dem eigentlichen Elektrogerät, insbesondere dem mindestens einen Elektromotor und/oder der Elektronik des Elektrogerätes. Dabei liegt es im Rahmen der Erfindung, dass das Schnittstellenelement dauerhaft fest oder lösbar mit der Schnittstellenelementaufnahme verbunden ist. Wesentlich ist, dass im aneinander festgelegten Zustand von Schnittstellenelement und Schnittstellenelementaufnahme und/oder beim Montieren der Schnittstellenpartner eine Relativbewegung des Hartkomponentenabschnittes des Schnittstellenelementes relativ zu einem Hartkomponentenabschnitt der Schnittstellenelementaufnahme ermöglicht wird.

In Weiterbildung der Erfindung ist mit Vorteil vorgesehen, dass sowohl der Positionierabschnitt als auch der Hartkomponentenabschnitt aus Kunststoff ausgebildet sind, wobei der den Positionierabschnitt bildende Kunststoff bei Raumtemperatur, also bei etwa 20°C, weicher ist als das Kunststoffmaterial des Hartkomponentenabschnittes. Besonders geeignet zur Ausbildung des Positionierabschnittes ist Kunststoffelastomermaterial. Besonders bevorzugt ist der Positionierabschnitt aus einem thermoplastischen Elastomermaterial (TPE) ausgebildet.

In Weiterbildung der Erfindung ist mit Vorteil vorgesehen, dass der Positionierabschnitt unmittelbaren Kontakt zum Hartkomponentenabschnitt des Schnittstellenelementes bzw. der Schnittstellenelementaufnahme hat. Hierzu ist es möglich, den Positionierabschnitt als von dem Hartkomponentenabschnitt separates Bauteil auszubilden und die Bauteile aneinander anliegend, vorzugsweise formschlüssig, anzuordnen. Bevorzugt sind jedoch der Positionierabschnitt und der Hartkomponentenabschnitt als unlösbares Verbundbauteil, insbesondere als Mehrkomponentenspritzgussteil, ausgebildet. Bevorzugt handelt es sich um eine Zwei-Komponenten-Kunststoffumspritzung.

Von besonderem Vorteil ist eine Ausführungsform des Schnittstellenelementes bzw. der Schnittstellenelementaufnahme, bei der an dem Hartkomponentenabschnitt des Schnittstellenelementes oder an einem Hartkomponentenabschnitt der Schnittstellenelementaufnahme mindestens ein Funktionsabschnitt festgelegt ist oder aber der Funktionsabschnitt von dem jeweiligen Hartkomponentenabschnitt gebildet ist. So ist es beispielsweise möglich, dass der Hartkomponentenabschnitt mindestens einen elektrischen Kontakt oder mindestens eine Kodierrippe und/oder mindestens eine Führungsrippe und/oder mindestens eine Anschlagrippe aufweist oder bildet. Bei einer derartigen Ausführungsform kommen dem Hartkomponentenabschnitt im Wesentlichen harte, statische Funktionen zu, wohingegen dem Positionierabschnitt die weichen, dynamischen Funktionen zukommen, insbesondere das Abfangen von Vibrationen und Stößen sowie sonstiger Kräfte und das Garantieren einer Beweglichkeit des Schnittstellenelementes relativ zur Schnittstellenelementaufnahme. Bevorzugt stellt der Positionierabschnitt auch Rückstellkräfte bereit, beispielsweise um an dem Hartkomponentenabschnitt festgelegte Kontakte in Richtung auf eine Batterie oder einen Akkumulator mit einer Federkraft zu beaufschlagen.

Wie eingangs erwähnt, ist eine Ausführungsform des Schnittstellenelementes als elektrisches Schnittstellenelement bevorzugt, bei dem ein als elektrischer Kontakt ausgebildeter Funktionsabschnitt vorgesehen ist, wobei der elektrische Kontakt, also der Funktionsabschnitt zum Herstellen einer elektrisch leitenden Verbindung zwischen einer Batterie und/oder einem Akkumulator und einer Elektrik, insbesondere einem Antriebsmotor und/oder einer Elektronik, des Elektrogerätes dient. Besonders bevorzugt ist eine Ausführungsform, bei der der mindestens eine elektrische Kontakt von dem Hartkomponentenabschnitt des Schnittstellenelementes umspritzt ist. Ganz besonders bevorzugt ist eine Ausführungsform, bei der der Hartkomponentenabschnitt wiederum, zumindest abschnittsweise, insbesondere randseitig, von dem aus einem elastischen Material gebildeten Positionierabschnitt umspritzt ist.

Neben dem zuvor beschriebenen Schnittstellenelement und der zuvor beschriebenen Schnittstellenelementaufnahme führt die Erfindung auf ein Elektrogerät mit einem zuvor beschriebenen Schnittstellenelement und/oder einer zuvor beschriebenen Schnittstellenelementaufnahme. Dabei ist es möglich, dass sowohl das Schnittstellenelement als auch die Schnittstellenelementaufnahme jeweils einen Positionierabschnitt aus einem elastischen Material aufweisen, wobei die beiden Positionierabschnitte im montierten Zustand unmittelbar aneinander anliegen. Besonders bevorzugt ist es jedoch, entweder nur dem Schnittstellenelement oder nur der Schnittstellenelementaufnahme einen Positionierabschnitt aus einem elastischen Material unmittelbar zuzuordnen, wobei der Positionierabschnitt im montierten Zustand unmittelbaren Kontakt zu einem Hartkomponentenabschnitt des jeweils anderen Bauelementes der Schnittstellenelementaufnahme oder des Schnittstellenelementes hat.

Darüber hinaus führt die Erfindung auf eine Verwendung eines zuvor beschriebenen Schnittstellenelementes und/oder einer zuvor beschriebenen Schnittstellenelementaufnahme in oder an einem Elektrogerät, insbesondere einem Elektrowerkzeug oder einem Haushaltsgerät, besonders bevorzugt in oder an einem Elektrohandwerkzeug, insbesondere zur Ausbildung einer Schnittstelle zwischen zwei Funktionsabschnitten des Elektrogerätes.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1: eine perspektivische Ansicht einer Anordnung, umfassend ein Schnittstellenelement und eine Schnittstellenelementaufnahme, wobei das Schnittstellenelement in einer Ansicht von unten gezeigt ist,
- Fig. 2: eine perspektivische Darstellung der Anordnung gemäß Fig. 1 in einer Ansicht von oben,
- Fig. 3: eine alternative Anordnung eines Schnittstellenelementes und einer Schnittstellenelementaufnahme und
- Fig. 4: eine weitere alternative Anordnung eines Schnittstellenelementes und einer Schnittstellenelementaufnahme.

Ausführungsformen der Erfindung In den Figuren sind gleiche Bauteile und Bauteile mit der gleichen Funktion mit den gleichen Bezugszeichen gekennzeichnet.

In Fig. 1 ist eine Anordnung bestehend aus einem als elektrisches Schnittstellenelement ausgebildeten Schnittstellenelement 1 und einer das Schnittstellenelement 1 haltenden Schnittstellenelementaufnahme 2 gezeigt. Die Schnittstellenelementaufnahme 2 ist in dem gezeigten Ausführungsbeispiel Bestandteil eines Gehäuses 3 eines nicht weiter dargestellten Elektrogerätes, umfassend einen ebenfalls nicht gezeigten elektrischen Antriebsmotor.

Das nach der einmaligen Montage dauerhaft in der Schnittstellenelementaufnahme 2 gehaltene Schnittstellenelement 1 stellt mit Hilfe von als elektrische Kontakte ausgebildeten Funktionsabschnitten 4, 5 den elektrischen Kontakt zwischen nicht gezeigten Akkumulatoren und dem ebenfalls nicht gezeigten elektrischen Antriebsmotor des Elektrogerätes her.

Zu erkennen ist ein Hartkomponentenabschnitt 6 des Schnittstellenelementes 1, mit dem die als metallische, elektrische Kontakte ausgebildeten Funktionselemente 4, 5 umspritzt sind. Am Hartkomponentenabschnitt 6 sind weitere, als Kodierrippen ausgebildete Funktionsabschnitte 7, 8 ausgeformt.

Der Hartkomponentenabschnitt 6 ist randseitig umspritzt von einem Positionierabschnitt 9, bestehend aus Elastomermaterial, hier TPE. Das Verbundbauteil (hier Mehrkomponentenspritzgussteil) umfassend den Hartkomponentenabschnitt 6 und den Positionierabschnitt 9 ist mit Hilfe des Positionierabschnitts 9 in einer Ausnehmung 10 eines Hartkomponentenabschnitts 11 der Schnittstellenelementaufnahme 2 klemmend gehalten. Durch die elastische Ausbildung des Positionierabschnittes 9 ist der Hartkomponentenabschnitt 6 mit seinen Funktionsabschnitten 4, 5, 7, 8 in gewissen Grenzen relativ zu dem Hartkomponentenabschnitt 11 der Schnittstellenelementaufnahme 2 in sämtliche Raumrichtungen beweglich.

In Fig. 2 ist eine weitere perspektivische Ansicht der Anordnung aus Schnittstellenelement 1 und Schnittstellenelementaufnahme 2 gemäß Fig. 1 gezeigt, wobei das Schnittstellenelement 1 in einer Ansicht von oben zu sehen ist. Zu erkennen ist der zentrische Hartkomponentenabschnitt 6 der randseitig von dem Positionierabschnitt 9 umspritzt ist, welcher wiederum das Schnittstellenelement 1 in der Schnittstellenelementaufnahme 2 festlegt. Auf separate Befestigungsmittel kann aufgrund der Ausbildung des Positionierabschnitts mit Vorteil verzichtet werden. Aus Fig. 2 sind die als elektrische Kontakte ausgebildeten Funktionselemente 7, 8 in einer Ansicht von unten gezeigt. Zu erkennen ist ferner, dass der Hartkomponentenabschnitt 11 der Schnittstellenelementaufnahme 2 in radialer Richtung ein Stück weit in den Positionierabschnitt 9 hineinragt - anders ausgedrückt wird der Hartkomponentenabschnitt 11 der Schnittstellenelementaufnahme 2 abschnittsweise von dem Positionierabschnitt 9 des Schnittstellenelementes 1 umgriffen.

In Fig. 3 ist in einer schematischen, teilgeschnittenen Ansicht eine alternative Anordnung, umfassend ein Schnittstellenelement 1 und eine Schnittstellenelementaufnahme 2 gezeigt. Das Schnittstellenelement 1 umfasst einen Hartkomponentenabschnitt 6, an dem als elektrische Kontakte ausgebildete Funktionsabschnitte 4, 5 festgelegt sind. Der Hartkomponentenabschnitt 6 ist randseitig umspritzt von einem einen Positionierabschnitt 9 bildenden elastischen Material. Der umlaufende Positionierabschnitt 9 wiederum ist in einer umlaufenden Aufnahmetasche 12 der Schnittelementaufnahme 2 aufgenommen, wobei die Aufnahmetasche 12 wiederum von zwei parallel zueinander verlaufenden nach innen weisenden Stegen 13, 14 eines Hartkomponentenabschnittes 11 der Schnittstellenelementaufnahme 2 gebildet ist.

In Fig. 4 ist eine alternative Anordnung, umfassend ein Schnittstellenelement 1 sowie eine Schnittstellenelementaufnahme 2 gezeigt. Im Gegensatz zu dem Ausführungsbeispiel gemäß Fig. 3 ist der Positionierabschnitt 9 nicht integraler Bestandteil des Schnittstellenelementes 1, sondern integraler Bestandteil der Schnittstellenelementaufnahme 2. Hierzu ist der Positionierabschnitt 9 mit einem Hartkomponentenabschnitt 11 der Schnittstellenelementaufnahme 2 als Mehrkomponentenspritzgussteil ausgebildet. Alternativ kann der Positionierabschnitt 9 auch als von dem Hartkomponentenabschnitt 11 separates Bauteil ausgebildet sein und beispielsweise durch Klemmen an dem Hartkomponentenabschnitt 11 gehalten werden. Weiter alternativ ist ein Festlegen des Positionierabschnittes 9 durch Kleben am Hartkomponentenabschnitt 11 realisierbar.

Wie aus Fig. 4 hervorgeht, ist der Positionierabschnitt 9 im Querschnitt U-förmig ausgebildet und bildet eine Aufnahmetasche für das Schnittstellenelement 1. Der Positionierabschnitt 9 ist dabei in einer Aufnahmetasche 12 der Schnittstellenelementaufnahme 2 gehalten, wobei die Aufnahmetasche 12 in Analogie zu Fig. 3 von zwei parallelen Stegen 13, 14 gebildet ist.

Von dem Positionierabschnitt 9 der Schnittstellenelementaufnahme 2 ist ein Hartkomponentenabschnitt 6 des Schnittstellenelementes 1 gehalten, wobei von dem Hartkomponentenabschnitt 6 als elektrische Kontakte ausgebildete Funktionsabschnitte 4, 5 zum Herstellen eines elektrischen Kontaktes zu einem Akkumulator umspritzt sind.

## Patentansprüche

1. Elektrogerät umfassend ein Schnittstellenelement (1) zum Festlegen an und/oder in einer Schnittstellenelementaufnahme (2) des Elektrogerätes, mit einem Hartkomponentenabschnitt (6), wobei ein aus einem elastischen Material ausgebildeter, ein Relativbewegen des Hartkomponentenabschnitts (6) relativ zur Schnittstellenelementaufnahme (2) durch Verformen ermöglichender Positionierabschnitt (9) vorgesehen ist, wobei das Schnittstellenelement (1) als elektrisches Schnittstellenelement mit einem als elektrischer Kontakt ausgebildeten Funktionsabschnitt (4, 5) zum Herstellen eines elektrischen Kontaktes zwischen mindestens einer Batterie und/oder einem Akkumulator und einer Elektrik des Elektrogerätes, ausgebildet ist.
**dadurch gekennzeichnet,**
**dass** der Hartkomponentenabschnitt (6) zumindest abschnittsweise von dem Positionierabschnitt (9) umspritzt ist, und dass der Positionierabschnitt (9) klemmend in einer Ausnehmung (10) oder in einer Aufnahmetasche (12) der Schnittstellenelementaufnahme (2) aufgenommen ist.

2. Elektrogerät nach Anspruch 1,
**dadurch gekennzeichnet,**
**dass** der Positionierabschnitt (9) im Querschnitt derart U-förmig ausgebildet ist, dass der Positionierabschnitt (9) eine Aufnahmetasche für das Schnittstellenelement (1) bildet.

3. Elektrogerät nach Anspruch 1,
**dadurch gekennzeichnet,**
**dass** die Aufnahmetasche (12) aus zwei parallel zueinander verlaufenden Stegen (13, 14) eines Hartkomponentenabschnitts (11) der Schnittstellenelementaufnahme (2) ausgebildet ist.

4. Elektrogerät nach Anspruch 1,
**dadurch gekennzeichnet, dass** der Positionierabschnitt (9) umlaufend ausgebildet ist, wobei der umlaufende Positionierabschnitt (9) in einer umlaufenden Aufnahmetasche (12) der Schnittelementaufnahme (2) aufgenommen ist (Seite 12, Zeile 3-5).

5. Elektrogerät nach einem der Ansprüche 1 bis 4,
**dadurch gekennzeichnet, dass** der Positionierabschnitt (9) aus einem bei Raumtemperatur weicheren Kunststoff, insbesondere aus einem thermoplastischen Elastomer (TPE), ausgebildet ist als der Hartkomponentenabschnitt (6).

6. Elektrogerät nach einem der Ansprüche 1 bis 5,
**dadurch gekennzeichnet,**
**dass** der Positionierabschnitt (9) und der Hartkomponentenabschnitt (6) als gemeinsames Verbundbauteil, insbesondere als Mehrkomponentenspritzgussteil, ausgebildet sind.

7. Elektrogerät nach einem der Ansprüche 1 bis 6, **dadurch gekennzeichnet, dass** der Hartkomponentenabschnitt (6) mindestens einen elektrischen Kontakt oder mindestens eine Kodierrippe und/oder mindestens eine Führungsrippe und/oder mindestens eine Anschlagrippe aufweist.

## Claims

1. Electrical device comprising an interface element (1) which is to be secured to and/or in an interface element receptacle (2) of the electrical device, comprising a hard-component section (6), wherein a positioning section (9) which is formed from an elastic material and allows relative movement of the hard-component section (6) relative to the interface element receptacle (2) by deformation is provided, wherein the interface element (1) is in the form of an electrical interface element comprising a functional section (4, 5), which is in the form of an electrical contact, for establishing electrical contact between at least one battery and/or one accumulator and an electrical system of the electrical device,
**characterized**
**in that** the hard-component section (6) is encapsulated by the positioning section (9) at least in sections, and in that the positioning section (9) is accommodated in a clamping manner in a recess (10) or in a receiving pocket (12) in the interface element receptacle (2).

2. Electrical device according to Claim 1, **characterized**
**in that** the positioning section (9) is of U-shaped design in cross section in such a way that the positioning section (9) forms a receiving pocket for the interface element (1).

3. Electrical device according to Claim 1,
**characterized**
**in that** the receiving pocket (12) is formed from two webs (13, 14), which run parallel in relation to one another, of a hard-component section (11) of the interface element receptacle (2).

4. Electrical device according to Claim 1,
**characterized**
**in that** the positioning section (9) is of circumferential design, wherein the circumferential positioning section (9) is accommodated in a circumferential receiving pocket (12) of the cutting element receptacle (2) (page 12, lines 3-5).

5. Electrical device according to one of Claims 1 to 4,
**characterized**
**in that** the positioning section (9) is formed from a plastic, in particular from a thermoplastic elastomer (TPE), which is softer than the hard-component section (6) at room temperature.

6. Electrical device according to one of Claims 1 to 5,
**characterized**
**in that** the positioning section (9) and the hard-component section (6) are in the form of a common composite component, in particular in the form of a multi-component injection-moulded part.

7. Electrical device according to one of Claims 1 to 6,
**characterized**
**in that** the hard-component section (6) has at least one electrical contact or at least one coding rib and/or at least one guide rib and/or at least one stop rib.

## Revendications

1. Appareil électrique (1) destiné à être fixé sur et/ou dans un logement d'élément d'interface (2) de l'appareil électrique, comprenant une partie rigide (6), dans lequel il est prévu une partie de positionnement (9) en matériau élastique permettant un mouvement relatif de la partie rigide (6) par rapport au logement d'élément de positionnement (2) par déformation, dans lequel l'élément d'interface (1) est réalisé sous la forme d'un élément d'interface électrique ayant une partie fonctionnelle (4, 5) réalisée sous la forme d'un contact électrique pour établir un contact électrique entre au moins une batterie et/ou un accumulateur et un système électrique de l'appareil électrique,
**caractérisé en ce que** la partie rigide (6) est au moins partiellement enrobée par la partie de positionnement (9) et **en ce que** la partie de positionnement (9) est reçue par serrage dans un évidement (10) ou dans un compartiment de logement (12) du logement d'élément d'interface (2).

2. Appareil électrique selon la revendication 1, **caractérisé en ce que** la partie de positionnement (9) est réalisée de manière à présenter une section transversale en U, afin que la partie de positionnement (9) forme un compartiment de logement pour l'élément d'interface (1).

3. Appareil électrique selon la revendication 1, **caractérisé en ce que** le compartiment de logement (12) est constitué de deux arêtes (13, 14) s'étendant parallèlement l'une à l'autre d'une partie rigide (11) du logement d'élément d'interface (2).

4. Appareil électrique selon la revendication 1, **caractérisé en ce que** la partie de positionnement (9) est réalisée de manière périphérique, dans lequel la partie de positionnement (9) périphérique est logée (page 12, lignes 3-5) dans un compartiment de logement (12) périphérique du logement d'élément (2) (page 12, lignes 3-5).

5. Appareil électrique selon l'une quelconque des revendications 1 à 4,
**caractérisé en ce que** la partie de positionnement (9) est constituée d'une matière plastique, notamment d'un élastomère thermoplastique (TPE), plus souple que la partie rigide (6).

6. Appareil électrique selon l'une quelconque des revendications 1 à 5,
**caractérisé en ce que** la partie de positionnement (9) et la partie rigide (6) sont réalisées sous la forme d'un élément composite, notamment d'une pièce moulée par injection à plusieurs constituants.

7. Appareil électrique selon l'une quelconque des revendications 1 à 6,
**caractérisé en ce que** la partie rigide (6) comporte au moins un contact électrique ou au moins une nervure de codage et/ou au moins une nervure de guidage et/ou au moins une nervure de butée.
